# EUROPÄISCHE PATENTSCHRIFT

(11) **EP 0 559 668 B1**
(45) Veröffentlichungstag und Bekanntmachung des Hinweises auf die Patenterteilung: **06.07.1994**
(21) Anmeldenummer: 91919485.2
(22) Anmeldetag: 02.11.1991
(51) Int. Cl.: D05B 35/02

(54) **VERFAHREN ZUM SÄUMEN VON GEWEBEBAHNEN SOWIE SÄUMVORRICHTUNG IN EINER NÄHANLAGE FÜR GEWEBEBAHNEN, INSBESONDERE FROTTEEWARE**
PROCESS FOR HEMMING FABRIC WEBS AND HEMMING DEVICE FOR A FABRIC WEB SEWING INSTALLATION, IN PARTICULAR FOR TERRY FABRICS
PROCEDE DE FORMATION D'OURLETS SUR DES BANDES DE TISSU ET DISPOSITIF OURLEUR POUR INSTALLATIONS A COUDRE DES BANDES DE TISSU, NOTAMMENT DU TISSU EPONGE

(30) Priorität: 01.12.1990 DE 9016341 U
(43) Veröffentlichungstag der Anmeldung: 15.09.1993
(73) Patentinhaber: CARL SCHMALE GMBH & CO. KG, D-48607 Ochtrup (DE)
(72) Erfinder: FREERMANN, Johannes, D-4434 Ochtrup (DE)
(74) Vertreter: Köchling, Conrad-Joachim
(86) Internationale Anmeldenummer: DE9100866
(87) Internationale Veröffentlichungsnummer: WO9209734

(56) Entgegenhaltungen:
- EP-A- 0 096 018
- FR-A- 1 550 591
- FR-A- 2 530 680
- FR-A- 2 597 891
- US-A- 3 486 470

## Beschreibung

Die Erfindung betrifft ein Verfahren zum Säumen von Gewebebahnen, insbesondere Frotteeware, wobei die Gewebebahn eine Florzone und im Bereich der zu bildenden Säume florlose Zonen aufweist, wobei die Gewebebahn durch eine Kantenumlegevorrichtung gezogen wird und anschließend der Saum genäht wird.

Desweiteren betrifft die Erfindung eine Säummvorrichtung als Bestandteil einer Nähanlage für Gewebebahnen, insbesondere Frotteeware, wobei die Gewebebahn mindestens nahe der zu bildenden Säume an beiden Randkanten der Gewebebahn auf je einer Grundplatte aufliegt, auf welcher jeweils eine Kantenumlegevorrichtung gehaltert ist, wobei die Gewebebahn mittels einer Zugvorrichtung mit den Randkanten durch die Kantenumlegevorrichtung ziehbar ist, wozu vorzugsweise an den gesäumten Längsrändern der Gewebebahn angreifende motorische angetriebene Rollensätze angeordnet sind, wobei ferner im Anschluß an die Kantenumlegevorrichtung beidseits je eine Nähmaschine zum Nähen der umgelegten Säume angeordnet ist.

Eine derartige Säumvorrichtung ist aus der DE 32 49 642 C2 bekannt.
Wenn auch diese Vorrichtung gegenüber dem Stand der Technik erhebliche Vorteile erbracht hat, so ergaben sich doch verschiedentlich Schwierigkeiten.
In den im Stand der Technik beschriebenen Spannvorrichtungen hat sich beim Aufnadeln der Gewebebahn an der Webaußenkante eine Falte im Außenkantenbereich der florlosen Zone ergeben, wobei der Abstand dieser Falte von der Florkante nicht konstant war. Dies hatte zur Folge, daß eine ungleiche Saumbildung entstand.
Die bekannte Kantenumlegeeinrichtung besteht dabei im Stand der Technik aus einer Säumtülle (Schnecke).
Wenn in diese Säumtülle verschieden dicke Bereiche des zu säumenden Gutes einlaufen, die im wesentlichen durch das jeweilige Muster oder Falten der Gewebebahn bzw. Frotteeware bedingt sind, können in der Säumtülle (Schnecke) Stauungen entstehen, die dann zu Betriebsstörungen führen. In solchen Fällen können starre Säumschnecken nicht zufriedenstellend arbeiten.

Ausgehend von diesem Stand der Technik liegt der Erfindung die Aufgabe zugrunde, ein Verfahren und eine Vorrichtung zur Durchführung des Verfahrens zu schaffen, wobei bei der Saumbildung störende Falten vermieden werden und die Kantenumlegeeinrichtung unempfindlich gegen verschieden starke Gewebebahnabschnitte ist, an denen der Saum zu bilden ist.

Verfahrensmäßig wird zur Lösung dieser Aufgabe vorgeschlagen, daß die Gewebebahn mit ihrer florlosen Zone ausgerichtet wird, anschließend die florlose Zone in einer der Saumbreite entsprechenden Breite festgehalten und im darüber hinausragenden Bereich um 90° aus der Ebene der Gewebebahn hochgestellt und so gehalten wird, danach der hochgestellte Bereich in einer der Saumbreite entsprechenden Breite festgehalten und der darüber hinausragende Endbereich gleichsinnig um 90° umgelegt und so gehalten wird, anschließend der Endbereich um die Umlegekante des hochgestellten Bereiches um weitere 90° umgelegt und so gehalten wird, anschließend der so gebildete doppel-lagige Bereich gleichsinnig um 90° umgelegt, so gehalten und der so gebildete Saum genäht wird, wobei die Verfahrensschritte kontinuierlich während des Durchlaufs der Gewebebahn erfolgen.

Vorrichtungsmäßig wird zur Lösung dieser Aufgabe vorgeschlagen, daß die Kantenumlegevorrichtung aus einem in Laufrichtung der Gewebebahn hintereinander angeordneten System von teils federnden, teils starren Führungselementen besteht, nämlich einer starren Führungsleiste, auf der die zu säumende florlose Randzone der Gewebebahn aufliegt und an deren Längsrandkante die Florzonenrandkante geführt ist, sowie weiteren Elementen, die mit einem der Dicke der florlosen Randzone etwa entsprechendem Abstand, insbesondere gering größerem Abstand als der Dicke der florlosen Randzone entspricht, oberhalb der Führungsleiste
in Laufrichtung der Gewebebahn hintereinander angeordnet sind, nämlich
eine Richtkufe, an der die Randkante der oberseitig der Gewebebahn befindlichen Florzone anliegt, wobei die Richtkufe, insbesondere in Richtung auf die Florzone federnd ausgebildet ist,
ein vorzugsweise starrer Führungsbalken, der eine parallel zur Randkante der Florzone verlaufende Längsführungsfläche und eine die florlose Zone überdeckende Haltefläche, die parallel zur Ebene der florlosen Zone verläuft, aufweist, wobei die Haltefläche eine geringere Breite besitzt als der Breite der florlosen Zone entspricht, ein insbesondere in Querrichtung federnder Leitblock, der seitlich neben dem Führungsbalken angeordnet ist und eine den den Führungsbalken seitlich überragenden Bereich der florlosen Zone untergreifende Führungsfläche aufweist, die aus der Ebene der Haltefläche des Führungsbalkens in Laufrichtung der Gewebebahn ansteigend gerichtet ist, und eine einen Durchlaßspalt mit dem Führungsbalken bildende Randkante aufweist, wobei der Durchlaßspalt mindestens eine Breite aufweist, die der Dicke der florlose Zone entspricht,
ein vorzugsweise lotrecht federnder Leitfinger, der eine auf der der Gewebebahn abgewandten Seite des lotrecht gerichteten Durchlaßspaltes beginnende schräg bis über den Führungsbalken sich erstreckende Leitkante für das aus dem Durchlaßspalt herausragende Ende der florlosen Zone der Gewebebahn aufweist,
ein Saumformelement, welches im Anschluß an den Leitfinger angeordnet ist und eine Haltefläche für den vom Leitfinger umgelegten Bereich der florlosen Zone aufweist, welche Haltefläche oberhalb des Führungsbalkens angeordnet ist,
wobei an den Führungsbalken zwei Balkenzungen anschließen, deren eine sich parallel zur Gewebebahn erstreckt und den an die Florzone anschließenden florlosen Bereich überdeckt und deren andere zunächst lotrecht in Flucht zu der lotrechten Anlagefläche des Führungsbalkens des weiteren Teilbereichs der florlosen Zone gerichtet ist und anschließend gewendelt bis in eine parallel zur ersten Balkenzunge gerichtete Lage verläuft und mit dieser einen Durchlaßspalt für eine Lage der florlosen Zone bildet, wobei die Haltefläche des Saumformelementes von einer oberhalb des Führungsbalkens befindlichen Lage sich schräg zur Gewebebahn zielend dieser annähernd geformt ist und eine der gewendelten Balkenzunge folgende Anlagefläche aufweist, die mit der Balkenzunge einen Durchlaßspalt für einen Teilbereich der florlosen Zone einschließt, sowie eine Saumabdeckung im Anschluß an das Saumformelement, die eine sich oberhalb des horizontal gerichteten Endes der gewendelten Balkenzunge erstreckende Haltefläche aufweist, wobei zwischen Haltefläche und Endfläche der Balkenzunge ein Durchlaßspalt für einen Bereich der florlosen Zone gebildet ist.

Gemäß der Erfindung wird der bisher übliche starre Säumer (Schnecke) durch eine vielfach federnde, und damit Tuchtoleranzen ausgleichende Kantenumlegeeinrichtung ersetzt.
Dadurch, daß der Saumbildungsvorgang in einzelne aufeinanderfolgende Schritte zerlegt ist, läßt sich im Gegensatz zu der bisher üblichen geschlossenen starren Säumtülle der fortschreitende Säumvorgang an mehreren Stellen genau beobachten und auch korrigieren. Zudem lassen sich mit der erfindungsgemäßen Vorrichtung hohe Arbeitsgeschwindigkeiten erreichen, so daß die Nähmaschinengeschwindigkeit üblicher gewerblicher Nähmaschinen mit bis zu 6000 Umdrehungen pro Minute ausgenutzt werden kann.
Um die erforderlichen Zugkräfte zum Transport der Gewebebahn aufzubringen, können am Auslauf der Gewebebahn angetriebene Rollenpaare vorgesehen sein.
Es kann aber auch der Transporteur von Nähmaschinen der den Saum nähenden Vorrichtung zum Transport der Gewebebahn genutzt werden. Die Ausbildung ist vorzugsweise so vorgesehen, daß die Richtkufe in lotrechter Richtung federnd nachgiebig ist.
An den ersten Teilabschnitt der Leitblöcke kann sich ein Ausstreifblech anschließen, welches über den entsprechenden Leitblock in Transportrichtung der Gewebebahn hinausragt und die schräge Führungsfläche des Leitblockes fortsetzt, um somit ein einwandfreies Hochstellen des entsprechenden Saumabschnittes zu erreichen.
Die Leitblöcke können zusätzlich in Querrichtung federnd ausgebildet sein.
Der Führungsbalken ist vorzugsweise starr ausgebildet, also nicht federnd.
Auch die Führungsleiste soll vorzugsweise nicht federn.
Der Leitfinger ist gestellfest gehalten und kann in lotrechter Richtung federn.
Das Saumformelement ist starr ausgebildet und gestellfest gehaltert.
Auch die Saumabdeckung ist gestellfest gehaltert und nicht federnd.

Eine bevorzugte Weiterbildung wird darin gesehen, daß die Richtkufe in Laufrichtung der Gewebebahn zunächst einen parallel zur Längsrandkante der Stoffbahn gerichteten ersten Bereich, einen in der Ebene der Stoffbahn liegenden zu dieser hin abgeschrägten zweiten Bereich und einen parallel zur Längsrandkante der Stoffbahn gerichteten dritten Bereich aufweist.

Diese Ausbildung dient dazu, daß die einlaufende Gewebebahn zunächst in dem ersten Bereich grob ausgerichtet wird, während die Feinausrichtung über die Abschrägung und den Einlauf in den zweiten Bereich erfolgt, so daß die Gewebebahn dann ordnungsgemäß und lagerichtig in die nachfolgenden Elemente einlaufen kann.
Sofern die Gewebebahn mittels anderer Einrichtungen exakt zu den Säumbildungselementen geführt wird, ist die vorbeschriebene besondere Ausbildung entbehrlich.

Für die Saumbildung aus drei gleichen, aufeinandergefügten Gewebebereichen der florlosen Zone ist vorgesehen, daß der Führungsbalken eine Breite von einem Drittel der florlosen Zone aufweist.

Es wird hiermit erreicht, daß ein Drittel der florlosen Zone in der Ebene der Gewebebahn gehalten wird, während zwei Drittel der Breite der florlosen Zone durch die entsprechenden Führungselemente hochgestellt und umgefalten werden.

Eine bevorzugte Weiterbildung wird darin gesehen, daß der Leitblock durch drei Leitblöcke gebildet ist, die in Laufrichtung der Gewebebahn mit Abstand hintereinander angeordnet sind, wobei der erste und der dritte Leitblock über eine starre Verbindungslasche verbunden sind und der mittlere Leitblock selbständig ist, wobei der mittlere Leitblock und die Verbindungslasche der beiden anderen Leitblöcke in Richtung auf den Führungsbalken bzw. dessen Balkenzungen mittels sich gestellfest abstützender Federn vorgespannt gehalten sind.

Hierdurch wird eine noch bessere Anpassung an durchlaufendes Material unterschiedlicher Struktur oder Stärke erreicht.

Weiterhin ist bevorzugt vorgesehen, daß der Leitblock bzw. jeder Leitblock aus einem rechteckigen Flacheisen gebildet ist, welches an seiner dem Führungsbalken bzw. den Balkenzungen zugewandten Seite eine zurückspringende schräge Kante aufweist.

Diese Ausbildung ermöglicht eine sehr einfache und damit preiswerte Herstellung, wobei die schräge Ausbildung der Randkante eine einwandfreie Führung für die damit in Berührung kommende florlose Zone darstellt, ohne ein Hindernis beim Bewebungsablauf darzustellen.

Bevorzugt ist ferner vorgesehen, daß der Führungsbalken im wesentlichen aus einem quadratischen Balken besteht, der an seinem dem Gewebebahneinlauf zugewandten Ende mit einer Einlaufschräge (Kufe) versehen ist, während das entgegengesetzte Ende in die dünnen blechartigen Balkenzungen ausläuft, von denen die obere aus einer anfänglich im rechten Winkel zur eben und parallel zur Gewebebahn verlaufenden unteren Balkenzunge stehenden Position sich kontinuierlich in eine parallel zur unteren Balkenzunge verlaufende Lage wendet.

Hierdurch wird ebenfalls eine einfache Herstellung ermöglicht.

Weiterhin wird als vorteilhaft angesehen, daß die obere Saumabdeckung aus einem winkelförmigen Blech besteht, dessen einer Schenkel parallel zum Saum und zur Gewebebahn gerichtet verläuft.

Der aus einem Federblech bestehende schräg gerichtete Leitfinger wirkt mit dem Führungsbalken zusammen und streicht den dritten Schenkel des Saumes ab.
Die oben beschriebene Ausbildung ist einfach herzustellen und zu montieren, wobei die federnde Nachgiebigkeit vorteilhaft ist, um gleichmäßigen Andruck mit Vorspannung zu erreichen, wobei diese Vorspannung durch entsprechende Einstellung des Federbleches einstellbar ist.

Eine weiter bevorzugte Ausbildung wird darin gesehen, daß die obere und die untere Balkenzunge derart angeordnet sind, daß die beiden Balkenzungen zwischen sich den dritten Schenkel der florlosen Zone aufnehmen, wobei die untere Balkenzunge auf dem ersten Schenkel und die obere Balkenzunge unter dem zweiten Schenkel der florlosen Zone liegen.

Diese Ausbildung ist wiederum einfach zu fertigen und zu montieren.

Weiterhin ist bevorzugt vorgesehen, daß die Führungselemente zumindest teilweise aus Endlosriemen bestehen.

Diese Ausbildung ist eine äußerst funktionssichere Ausführungsform.

Die Führungsleisten können vorzugsweise aus Metall oder auch aus Kunststoff bestehen.

Ein Ausführungsbeispiel der Erfindung ist in der Zeichnung dargestellt und im folgenden näher beschrieben.
Es zeigt:
- Fig. 1: die erfindungsgemäße Vorrichtung in Seitenansicht;
- Fig. 2: desgleichen in Draufsicht;
- Fig. 3 bis 7: die Saumbildung an unterschiedlichen Stellen der Vorrichtung gemäß Schnitt III-VII der Fig. 1;
- Fig. 8 bis 10: unterschiedliche Positionen der Saumbildung entsprechend den Schnittlinien VIII-X der Fig. 2 gesehen;
- Fig. 11: die eine Hälfte der Gesamtvorrichtung in Draufsicht schematisch dargestellt;
- Fig. 12: die Vorrichtung gemäß Fig. 11 von der Stirnseite her gesehen.
- Fig. 13 bis 16: weitere Einzelheiten.

Die in den Zeichnungsfiguren im einzelnen dargestellte Säumvorrichtung ist Bestandteil einer Nähanlage für Gewebebahnen, wie sie beispielsweise aus Figur 11 und 12 ersichtlich ist.
Die Gewebebahn läuft dabei in Richtung des Pfeiles 22 der Figur 1 in die Säumvorrichtung ein und durch diese hindurch.
Die Gewebebahn liegt dabei mit ihren beiden Seitenlängsrandkanten auf der Grundplatte der Säumvorrichtung auf, wobei die Säumvorrichtung beispielsweise in Figur 11 nur halbseitig dargestellt ist.
Auf der anderen Seite befindet sich die gleiche Vorrichtung in spiegelbildlicher Anordnung. Die Gewebebahn läuft dabei beispielsweise um eine Umlenkwalze 23 (nicht angetrieben) in die Säumvorrichtung 1 und wird dabei von der angetriebenen Walze 20 durch die Säumvorrichtung gezogen.
Die angetriebene Walze 20 kann entweder die gesamte Gewebebahn über ihre gesamte Breite erfassen oder aber es können angetriebene Rollensätze ausschließlich im Bereich der Längssäume angeordnet sein. Im Anschluß an die später noch im einzelnen beschriebene Kantenumlegevorrichtung ist beidseits je eine Nähmaschine 24 und ein sogenannter Puller 25 als zusätzliches Transportorgan angeordnet.

Es ist auch möglich, die Grundplatte 1 so auszubilden, daß die Gewebebahn über ihre gesamte Breite auf der Grundplatte abgestützt ist, desweiteren können beidseits der Gewebebahn Spannvorrichtungen vorgesehen sein, die eine fortlaufende Streckung der Gewebebahn quer zu ihrer Längserstreckung bewirken, so daß Faltenbildung vermieden wird.
Allerdings ist die Faltenbildung im Mittelbereich für die ordnungsgemäße Saumbildung bei der erfindungsgemäßen Ausbildung ohne Bedeutung.
Die Kantenumlegevorrichtung besteht im wesentlichen aus einem in Laufrichtung 22 der Gewebebahn hintereinander angeordneten System von teils federnden, teils starren Führungselementen.
Beim Ausführungsbeispiel bestehen die Führungs- elemente aus einer Richtkufe 2, einem Ausstreifblech 3, mehreren Leitblöcken 4, einem Führungsbalken 5, einer Führungsleiste 6, einem Leitfinger 7, einem Formelement 8, einer oberen Saumabdeckung 9 sowie einer oberen und unteren Balkenzunge 10′, 10˝.
Auf der Grundplatte 1 ist eine starre Führungsleiste 6 angeordnet, die als Unterstützung für die einlaufende Gewebebahn über die gesamte Länge der Saumbildungsvorrichtung verläuft.

Auf der Führungsleiste 6 ist die Gewebebahn mit ihrer florlosen Zone 15 abgelegt, wobei sich die Randkante der Florzone 14 an der dieser zugewandten Längsrandkante der Führungsleiste 6 anlegt.
Die entsprechende Randkante der Führungsleiste 6 ist von der Grundplatte relativ nach oben hin vorspringend ausgebildet, wodurch das Hochstellen des Flores der Florzone 14 begünstigt wird, was für die Saumbildung deswegen von Bedeutung ist, weil die florlose Zone 15 frei von Bestandteilen des Flores in die Saumbildungsvorrichtung einlaufen soll.
Obwohl in den Zeichnungsfiguren jeweils ein Abstand zwischen der florlosen Zone 14 und der Führungsleiste 6 bezeichnet ist, ist dies nur der Deutlichkeithalber in den Zeichnungen vorgenommen, in Tatsache liegt aber die florlose Zone 14 unmittelbar auf der Oberseite der Führungsleiste 6 gemäß Darstellung Fig. 3 bis 10 auf. Die weiteren Elemente der Kantenumlegevorrichtung weisen jeweils einen mindestens der Dicke der florlosen Randzone 15 etwa entsprechenden Abstand von der Führungsleiste 6 bzw. auch voneinander auf, so daß jeweils ein Durchlaßspalt für den Durchlauf der florlosen Randzone gebildet ist.

Der Durchlaßspalt kann relativ eng toleriert werden, da die zusammenwirkenden Organe teils starr und teils federnd sind, so daß Toleranzen hinsichtlich der Dicke der florlosen Zone 15 durch die Vorrichtung selbst ausgeglichen werden können.

Bei der dargestellten Vorrichtung sind in Laufrichtung 22 der Gewebebahn hintereinander diverse Elemente angeordnet.

In Laufrichtung vorn ist zunächst eine Richtkufe 2 oberhalb der Führungsleiste 6 angeordnet.
Diese Richtkufe weist eine Fläche auf, die auf der florlosen Zone 15 der Gewebebahn auf der der Führungsleiste 6 abgewandten Seite anliegt, wobei die der Florzone 14 zugewandte Randkante der Richtkufe 2 ebenso wie die entsprechende Randkante der Führungsleiste 6 geschrägt ausgebildet ist, so daß quasi eine spiegelbildliche Anordnung im Vergleich zur Führungsleiste 6 erfolgt. Hierdurch wird erreicht, daß auf beiden Seiten der Gewebebahn die Florbereiche der Florzone 14 von der florlosen Zone 15 ferngehalten werden. Die Richtkufe ist vorzugsweise in Richtung auf die Florzone 14 und damit in Richtung auf die entsprechende Gegenfläche der Führungsleiste 6 federnd ausgebildet. Wie insbesondere aus Figur 2 ersichtlich, weist die Richtkufe 2 in Laufrichtung der Gewebebahn 22 vorn liegend zunächst einen parallel zur Längsrandkante der Stoffbahn gerichteten ersten Bereich, einen in der Ebene der Stoffbahn liegenden, zu dieser hin abgeschrägten zweiten Bereich und einen parallel zur Längsrandkante der Stoffbahn gerichteten dritten Bereich auf. Die Richtkufe 2 ist damit quasi zur Mitte der Vorrichtung hin verkröpft ausgebildet. Die unterschiedlichen Abschnitte dienen in der Reihenfolge des Bewegungsablaufes zunächst zum Ertasten des entsprechenden Abschnittes der Gewebebahn, wobei bei nicht exakter Ausrichtung der Gewebebahn die Florzone 14 beim Auflauf auf die Schräge der Richtkufe 2 weggedrängt wird, so daß die schon vororientiert einlaufende Gewebebahn endgültig lagerichtig justiert wird, und dann entsprechend an der Anlagekante des dritten Bereiches entlanglaufend geführt ist.

Wie insbesondere aus Figur 11 und 12 ersichtlich, ist die Richtkufe 2 durch eine Vorspannfeder 26 in Richtung auf die Führungsleiste 6 vorgespannt, wobei ein Hebel 27 zum Anheben bzw. Absenken der Richtkufe 2 relativ zur Führungsleiste 6 ausgebildet ist.

Die Richtkufe 2 hat an der dem Gewebebahneinlauf zugewandten Seite eine hochgebogene Kufe, wodurch der Einlauf erleichtert ist.
Im Anschluß an die Richtkufe 2 ist eine Kantenbeschneideeinrichtung 16 (Trennmesser oder Schere) angeordnet, mittels derer die Randkante der Gewebebahn auf die gewünschte und zur Saumbildung nötige Breite beschnitten werden kann. An die Richtkufe 2 schließt sich in Laufrichtung 22 der Gewebebahn ein Führungsbalken 5 an. Der Führungsbalken ist vorzugsweise starr ausgebildet und im Ausführungsbeispiel mit geringem Abstand von der Richtkufe 2 angeordnet.
Es ist aber auch möglich, den Führungsbalken 5 einstückig mit der Richtkufe 2 auszubilden.
Die Trennung in zwei separate Teile ist deswegen vorteilhaft, weil dies hinsichtlich der Herstellung und Montage Vereinfachungen mit sich bringt und zudem die Möglichkeit schafft, unmittelbar vor Beginn des Führungsbalkens 5 noch Bändchen oder dergleichen Teile einzuführen, die als Etikettierung oder Aufhängeöse mit in den Saumbereich eingenäht werden können.
Der Führungsbalken 5 weist, wie aus den Schnittfiguren ersichtlich, eine parallel zur Randkante der Florzone 14 verlaufende Längsführungsfläche auf, an welcher sich die Florschicht der Florzone 14 anlegt und weist eine die florlose Zone 15 überdeckende Haltefläche auf, die parallel zur Ebene der florlosen Zone 15 oberhalb der Führungsleiste 6 verläuft.

Zwischen dieser Haltefläche und der entsprechenden Gegenfläche der Führungsleiste 6 ist ein Durchlaßspalt für die florlose Zone 15 gebildet.
Die Haltefläche des Führungsbalkens 5 weist eine erheblich geringere Breite auf, als der Breite der florlosen Zone 15 entspricht.
Im Ausführungsbeispiel beträgt die Breite etwa ein Drittel der gesamten florlosen Zone 15. Der Führungsbalken 5 ist an seinem Einlauf mit einer Einführschräge (Kufe) versehen.

Seitlich (außerhalb) neben dem Führungsbalken 5 ist ein erster Bestandteil eines Leitblockes angeordnet, der aus den Leitblöcken 4,4′,4˝ besteht. Der hier interessierende Bereich ist der Leitblock 4′.
Dieser Leitblock 4′ weist eine den den Führungsbalken 5 seitlich überragenden Bereich der florlosen Zone 15 untergreifende Führungsfläche auf, die bei gemäß Schnittfigur 3 ausgerichteter florloser Zone 15 unterhalb der den Führungsbalken 5 überragenden Zone der florlosen Zone 15 beginnt und dann in Laufrichtung der Gewebebahn ansteigend gerichtet ist, um schließlich in einem am Leitblock 4′ befestigten Federblech in Form des Ausstreifbleches 3 zu enden.
Das Federblech weist dabei die gleiche Neigung oder etwa die gleiche Neigung auf, wie der Steigung der entsprechenden Führungsfläche des Leitblockes 4′ entspricht.
Durch diese Ausbildung wird die florlose Zone 15 in dem Bereich, in welchem sie den Führungsbalken 5 in Zeichnungsfigur 3 nach rechts überragt, um die untere Randkante des Führungsbalkens 5 um 90° hochgebogen, bis die Position gemäß Figur 4 bzw. gemäß Figur 8 erreicht ist.
Wie insbesondere aus Figur 8 ersichtlich, ist die zum Führungsbalken 5 hingewandte Randkante des Leitblockes 4′ geschrägt ausgebildet, so daß diese Kante quasi rückspringend zur Führungsleiste 6 hin verläuft.
Die gleiche Anordnung und Ausbildung ist bei den später noch beschriebenen Leitblöcken 4 und 4˝ vorgesehen.
Durch die vorspringende Randkante des Leitblockes 4′, 4 bzw. 4˝ wird ein Durchlaßspalt mit dem Führungsbalken 5 gebildet, wobei der Durchlaßspalt eine solche Breite aufweist, die den Durchlaß der florlosen Zone 15 ermöglicht.

Im Anschluß an den Leitblock 4′ ist der Leitblock 4 angeordnet, der zur Sicherung der Positionierung der randlosen Zone 15 mit dem Führungsbalken 5 zusammenwirkt.
Im Anschluß daran ist ein Leitfinger 7 vorgesehen, der besonders deutlich in Figur 2 ersichtlich ist.
Der Leitfinger, der auch andeutungsweise in Figur 9 gezeigt ist, kann in der Richtung der Zeichnungsfigur 9 lotrecht federn.
Der Leitfinger 7 weist eine auf der der Gewebebahn abgewandten Seite des lotrecht gerichteten Durchlaßspaltes zwischen Leitblock 4 und Führungsbalken 5 beginnende, schräg bis über den Führungsbalken 5 sich erstreckende Leitkante für das aus dem Durchlaßspalt herausragende Ende der florlosen Zone 15 der Gewebebahn auf. Beim Durchlauf der Gewebebahn in Richtung des Durchlaufpfeiles 22 trifft die hochgestellte Randkante der Gewebebahn gemäß Darstellung in Figur 4 und Figur 8 auf die Leitkante des Leitfingers 7, wobei der Beginn dieser Phase in Figur 9 und das Ende dieser Phase in Figur 5 gezeigt ist.

Hierdurch wird das über die Höhe des Führungsbalkens 5 vorragende Ende der florlosen Zone 15 gleichsinnig zu der vorigen Umfaltung umgebogen und zwar in eine Lage, wie sie aus Figur 5 ersichtlich ist.
In Nachfolge zu dem Leitfinger 7 ist ein Saumformelement 8 ausgebildet, welches eine Haltefläche für den vom Leitfinger 7 umgelegten Bereich der florlosen Zone 15 aufweist. Die Haltefläche ist an ihrem Beginn oberhalb des Führungsbalkens 5 angeordnet. An den Führungsbalken 5 schließen sich zwei Balkenzungen 10′,10˝ an, deren eine 10˝ sich parallel zur Gewebebahn erstreckt und den an die Florzone 14 anschließenden florlosen Bereich 15 überdeckt und die andere 10′ zunächst lotrecht in Flucht zu der lotrechten Anlagefläche des Führungsbalkens 5 des weiteren Bereichs der florlosen Zone 15 gerichtet ist und anschließend gewendelt bis in eine parallel zur ersten Balkenzunge 10˝ gerichtete Lage verläuft und mit dieser einen Durchlaßspalt für eine Lage der florlosen Zone 15 bildet. Die beiden Endlagen sind in Figur 6 bzw. 7 gezeigt.
Die entsprechende Haltefläche des Saumformelementes ist dabei von einer oberhalb des Führungsbalkens 5 befindlichen Lage sich schräg zur Gewebebahn zielend dieser annähernd geformt und weist eine der gewendelten Balkenzunge 10′ folgende Anlagefläche auf, die mit der Balkenzunge 10′ einen Durchlaßspalt für einen Teilbereich der florlosen Zone 15 einschließt.
Der entsprechende Bewegungsablauf ist besonders deutlich aus den Figuren 6 und 10 ersichtlich.
Auf diese Weise wird zunächst der in Figur 5 noch horizontal liegende Endbereich der florlosen Zone 15 nach lotrecht unten geformt und gegen die Balkenzunge 10′ gedrückt (vergleiche Figur 6), woraufhin dann die Balkenzunge 10′ die Wendelung durchläuft und so in die Lage gemäß Figur 7 übergeht.
Während dieses Vorganges stützt das Saumformelement 8 den freien Endbereich der florlosen Zone 15 ab.
Im Endbereich ist schließlich eine Saumabdeckung 9 im Anschluß an das Saumformelement 8 angeordnet, die eine sich oberhalb des horizontal gerichteten Endes der gewendelten Balkenzunge 10′ erstreckende Haltefläche aufweist, wobei zwischen dieser Haltefläche (vergleiche Figur 7) und der Endfläche der Balkenzunge 10′ ein Durchlaßspalt für einen Bereich der florlosen Zone 15 gebildet ist. Die Saumabdeckung besteht aus einem winkelförmigen Blech mit einem parallel zum Saum liegenden Teil, welches das Halteteil darstellt und einen lotrecht sich dazu erstreckenden Teil, welches der gestellfesten Halterung dient.

Nachfolgend wird dann der so gebildete Saum mittels der Nähmaschine 24 genäht und die Saumbildung ist abgeschlossen.

Weitere interessierende Einzelheiten sind folgende:

Das Ausstreifblech 3 reicht über die gesamte Breite der florlosen Zone 15, wie aus Figur 2 besonders deutlich ersichtlich und dient in Verbindung mit dem ersten Leitblock 4 zum Ausstreifen evtl. im Randbereich vorhandener Falten sowie insbesondere zum Hochstellen von zwei Dritteln der Breite der florlosen Zone 15. Dieses Ausstreifblech kann einstückig mit dem Leitfinger 7 ausgebildet sein, der ebenfalls aus Federblech besteht und schräg gerichtet verläuft, wie aus Figur 2 ersichtlich. Dieser Leitfinger 7 wirkt, wie schon vorher beschrieben, mit dem Führungsbalken 5 zusammen.
Es wird hierdurch quasi der dritte Schenkel des Saumes abgestrichen.
Die Leitblöcke 4, 4′ und 4˝ sind seitlich neben dem Durchlaufpfad angeordnet, wobei der erste 4′ und der dritte 4˝ über eine Verbindungslasche 11 zusammengefaßt sind.
Der mittlere Leitblock 4 ist selbständig.
Alle drei Leitblöcke 4, 4′, 4˝ sind unmittelbar oder über die Verbindungslasche 11 mit Federn 12 gegen ein festes Rahmenteil 13 abgestützt.
Es ist Aufgabe der Leitblöcke 4, 4′, 4˝ im Bereich der Saumbildung als federnde Leitvorrichtung sich gegen die Abschnitte der florlosen Zone 15 zu legen.
Die Leitblöcke 4, 4′, 4˝ haben zu diesem Zweck die schräg verlaufende Kante, die an der florlosen Zone 15 anliegt, wie aus den Zeichnungsfiguren 8 bis 10 ersichtlich.
Beim Ausführungsbeispiel beträgt die florlose Zone 15 beispielsweise eine Breite von 21 mm, entsprechend drei Schenkeln des zu bildenden Saumes von je 7 mm.
Der Bewegungsablauf ist aus den Figuren 3 bis 10 verdeutlich.
In Figur 3 ist der erste 7 mm breite Schenkel von dem Führungsbalken 5 überdeckt.
In Figur 4 sind die restlichen 14 mm der florlosen Zone 15 und der Anlage am Führungsbalken 5 lotrecht hochgestellt.
In Figur 5 wird der dritte Schenkel des Saumes in 7 mm Breite gebildet, wobei die Höhe des Führungsbalkens 5 ebenfalls der gewünschten Saumbreite, also 7 mm entspricht.
In Figur 6 ist der letzte Schenkel des Saumes nach unten heruntergeklappt.
In dieser Querschnittsdarstellung ist der Führungsbalken 5 bereits in die dünnen blechartigen Balkenzungen 10′, 10˝ übergegangen.
Diese stehen zunächst im rechten Winkel zueinander (L-förmig).
Die waagerechte untere Balkenzunge 10˝ hält zwischen sich und der Führungsleiste 6 den ersten Schenkel der florlosen Zone 15.
Der zweite Schenkel steht weiter senkrecht und der dritte Schenkel ist um die senkrecht stehende Balkenzunge 10′ herum nach unten geschlagen.
In Figur 7 ist der fertig zum Nähen ausgebildete Saum gezeigt.
Die beiden Balkenzungen 10′, 10˝ liegen parallel zueinander, wobei sich folgender Sandwich-Aufbau ergibt:
Führungsleiste 6,
erster Schenkel der florlosen Zone 15,
untere Balkenzunge 10˝,
dritter Schenkel der florlosen Zone 15,
obere Balkenzunge 10′,
zweiter Schenkel der florlosen Zone 15,
obere Saumabdeckung 9.

Bei der Bildung der Balkenzungen 10′, 10˝ kann zunächst bei der Ausführung gemäß Figur 6 auch über den gewendelten Bereich eine einstückige Ausbildung der Balkenzungen 10′, 10˝ erfolgen, so daß also diese in ihrem aneinanderstoßenden Eckbereich miteinander verbunden sind.
In dem Endbereich, der in Figur 7 ersichtlich ist, können die Balkenzungen 10′, 10˝ voneinander getrennt sein.

In den Schnittfiguren 8 bis 10 sind weitere einzelne Saumbildungsschritte gezeigt.
In Figur 8 verläuft die florlose Zone 15 unter dem Führungsbalken 5 mit ihrem ersten Schenkel waagerecht, während zwei Drittel der Breite der florlosen Zone 15 entsprechend Figur 4 hochgestellt sind. Dieses Hochstellen erfolgt mittels des Leitblockes 4′ sowie mittels des Ausstreifbleches 3, welches die schräge Leitfläche (von der Ebene der Stoffbahn ansteigend) verlängert.

In Figur 9 ist der zweite Leitblock 4 und der Beginn des Leitfingers 7 zu sehen.
In Figur 10 ist der dritte Leitblock 4˝ gezeigt, der den zweiten Schenkel der florlosen Zone 15 gegen die Balkenzunge 10′ drückt.

Das Saumformelement 8 bewirkt das Umlegen des dritten Schenkels der florlosen Zone 15 um die obere Kante der Balkenzunge 10′ nach unten.

In der Figur 13 ist noch ein Schnitt gemäß Schnittlinie XIII-XIII der Figur 2 gezeigt.
In Figur 14 ist der Leitblock 4′ mit dem Ausstreifblech 3 in Seitenansicht gezeigt, während das gleiche Detail in Figur 15 von oben gesehen, einschließlich des Führungsbalkens 5 gezeigt ist.
In Figur 16 schließlich ist der Führungsbalken 5 mit den anschließenden Balkenzungen 10′, 10˝ dargestellt, wobei die Balkenzunge 10′ aus der lotrechten Lage nach vorn gedreht in einer zur unteren Balkenzunge 10˝ parallelen Lage ausläuft.

## Patentansprüche

1. Verfahren zum Säumen von Gewebebahnen, insbesondere Frotteeware, wobei die Gewebebahn eine Florzone und im Bereich der zu bildenden Säume florlose Zonen aufweist, wobei die Gewebebahn durch eine Kantenumlegevorrichtung gezogen wird und anschließend der Saum genäht wird,
**dadurch gekennzeichnet,** daß die Gewebebahn mit ihrer florlosen Zone ausgerichtet wird, anschließend die florlose Zone in einer der Saumbreite entsprechenden Breite festgehalten und im darüber hinausragenden Bereich um 90° aus der Ebene der Gewebebahn hochgestellt und so gehalten wird, danach der hochgestellte Bereich in einer der Saumbreite entsprechenden Breite festgehalten und der darüber hinausragende Endbereich gleichsinnig um 90° umgelegt und so gehalten wird, anschließend der Endbereich um die Umlegekante des hochgestellten Bereiches um weitere 90° umgelegt und so gehalten wird, anschließend der so gebildete doppel-lagige Bereich gleichsinnig um 90° umgelegt, so gehalten und der so gebildete Saum genäht wird, wobei die Verfahrensschritte kontinuierlich während des Durchlaufs der Gewebebahn erfolgen.

2. Säumvorrichtung zur Durchführung des Verfahrens nach Anspruch 1 als Bestandteil einer Nähanlage für Gewebebahnen, insbesondere Frotteeware, wobei die Gewebebahn mindestens nahe der zu bildenden Säume, an beiden Randkanten der Gewebebahn auf je einer Grundplatte (1) aufliegt, auf welcher jeweils eine Kantenumlegevorrichtung gehaltert ist, wobei die Gewebebahn mittels einer Zugvorrichtung mit den Randkanten durch die Kantenumlegevorrichtung ziehbar ist, wozu vorzugsweise an den gesäumten Längsrändern der Gewebebahn angreifende motorisch angetriebene Rollensätze (20) angeordnet sind, wobei ferner im Anschluß an die Kantenumlegevorrichtung beidseits je eine Nähmaschine (21) zum Nähen der umgelegten Säume angeordnet ist,
**dadurch gekennzeichnet,** daß die Kantenumlegevorrichtung aus einem in Laufrichtung der Gewebebahn hintereinander angeordneten System von teils federnden, teils starren Führungselementen besteht, nämlich einer starren Führungsleiste (6) auf der die zu säumende florlose Randzone (15) der Gewebebahn aufliegt und an deren Längsrandkante die Florzonenrandkante geführt ist, sowie weiteren Elementen, die mit einem der Dicke der florlosen Randzone (15) etwa entsprechendem Abstand, insbesondere gering größerem Abstand als der Dicke der florlosen Randzone (15) entspricht, oberhalb der Führungsleiste (6) in Laufrichtung der Gewebebahn hintereinander angeordnet sind, nämlich
eine Richtkufe (2), an der die Randkante der oberseitig der Gewebebahn befindlichen Florzone (14) anliegt, wobei die Richtkufe (2) insbesondere in Richtung auf die Florzone (14) federnd ausgebildet ist,
ein vorzugsweise starrer Führungsbalken (5), der eine parallel zur Randkante der Florzone (14) verlaufende Längsführungsfläche und eine die florlose Zone (15) überdeckende Haltefläche, die parallel zur Ebene der florlosen Zone (15) verläuft, aufweist, wobei die Haltefläche eine geringere Breite besitzt als der Breite der florlosen Zone (15) entspricht, ein insbesondere in Querrichtung federnder Leitblock (4), der seitlich neben dem Führungsbalken (5) angeordnet ist und eine den den Führungsbalken (5) seitlich überragenden Bereich der florlosen Zone (15) untergreifende Führungsfläche aufweist, die aus der Ebene der Haltefläche des Führungsbalkens (5) in Laufrichtung der Gewebebahn ansteigend gerichtet ist und eine einen Durchlaßspalt mit dem Führungsbalken (5) bildende Randkante aufweist, wobei der Durchlaßspalt mindestens eine Breite aufweist, die der Dicke der florlosen Zone (15) entspricht,
ein vorzugsweise lotrecht federnder Leitfinger (7), der eine auf der der Gewebebahn abgewandten Seite des lotrecht gerichteten Durchlaßspaltes beginnende schräg bis über den Führungsbalken (5) sich erstreckende Leitkante für das aus dem Durchlaßspalt herausragende Ende der florlosen Zone (15) der Gewebebahn aufweist,
ein Saumformelement (8), welches im Anschluß an den Leitfinger (7) angeordnet ist und eine Haltefläche für den vom Leitfinger (7) umgelegten Bereich der florlosen Zone (15) aufweist, welche Haltefläche oberhalb des Führungsbalkens (5) angeordnet ist, wobei an den Führungsbalken (5) zwei Balkenzungen (10′, 10˝) anschließen, deren eine (10˝) sich parallel zur Gewebebahn erstreckt und den an die Florzone (14) anschließenden florlosen Bereich (15) überdeckt und deren andere (10′) zunächst lotrecht in Flucht zu der lotrechten Anlagefläche des Führungsbalkens (5) des weiteren Teilbereiches der florlosen Zone gerichtet ist und anschließend gewendelt bis in eine parallel zur ersten Balkenzunge (10˝) gerichtete Lage verläuft und mit dieser einen Durchlaßspalt für eine Lage der florlosen Zone (15) bildet, wobei die Haltefläche des Saumformelementes (8) von einer oberhalb des Führungsbalkens (5) befindlichen Lage sich schräg zur Gewebebahn zielend dieser annähernd geformt ist und eine der gewendelten Balkenzunge (10′) folgende Anlagefläche aufweist, die mit der Balkenzunge (10′) einen Durchlaßspalt für einen Teilbereich der florlosen Zone (15) einschließt, sowie eine Saumabdeckung (9) im Anschluß an das Saumformelement (8), die eine sich oberhalb des horizontal gerichteten Endes der gewendelten Balkenzunge (10′) erstreckende Haltefläche aufweist, wobei zwischen Haltefläche und Endfläche der Balkenzunge (10′) ein Durchlaßspalt für einen Bereich der florlosen Zone (15) gebildet ist.

3. Säumvorrichtung nach Anspruch 2,
**dadurch gekennzeichnet,** daß die Richtkufe (2) in Laufrichtung der Gewebebahn zunächst einen parallel zur Längsrandkante der Stoffbahn gerichteten ersten Bereich, einen in der Ebene der Stoffbahn liegenden zu dieser hin abgeschrägten zweiten Bereich und einen parallel zur Längsrandkante der Stoffbahn gerichteten dritten Bereich aufweist.

4. Säumvorrichtung nach Anspruch 2 oder 3,
**dadurch gekennzeichnet,** daß der Führungsbalken (5) eine Breite von einem Drittel der florlosen Zone (15) aufweist.

5. Säumvorrichtung nach einem der Ansprüche 2 bis 4,
**dadurch gekennzeichnet,** daß der Leitblock (4) durch drei Leitblöcke (4,4′,4˝) gebildet ist, die in Laufrichtung der Gewebebahn mit Abstand hintereinander angeordnet sind, wobei der erste (4′) und der dritte (4˝) Leitblock über eine starre Verbindungslasche (11) verbunden sind und der mittlere Leitblock (4) selbständig ist, wobei der mittlere Leitblock (4) und die Verbindungslasche (11) der beiden anderen Leitblöcke (4′, 4˝) in Richtung auf den Führungsbalken (5) bzw. dessen Balkenzungen (10′, 10˝) mittels sich gestellfest (bei 13) abstützender Federn (12) vorgespannt gehalten sind.

6. Säumvorrichtung nach einem der Ansprüche 2 bis 5,
**dadurch gekennzeichnet,** daß der Leitblock (4) bzw. jeder Leitblock (4, 4′, 4˝) aus einem rechteckigen Flacheisen gebildet ist, welches an seiner dem Führungsbalken (5) bzw. den Balkenzungen (10′, 10˝) zugewandten Seite eine zurückspringende schräge Kante aufweist.

7. Säumvorrichtung nach einem der Ansprüche 2 bis 6,
**dadurch gekennzeichnet,** daß der Führungsbalken (5) im wesentlichen aus einem quadratischen Balken besteht, der an seinem dem Gewebebahneinlauf zugewandten Ende mit einer Einlaufschräge (Kufe) versehen ist, während das entgegengesetzte Ende in die dünnen blechartigen Balkenzungen (10′,10˝) ausläuft, von denen die obere (10′) aus einer anfänglich im rechten Winkel zur eben und parallel zur Gewebebahn verlaufenden unteren Balkenzunge (10˝) stehenden Position sich kontinuierlich in eine parallel zur unteren Balkenzunge (10˝) verlaufende Lage wendet.

8. Säumvorrichtung nach einem der Ansprüche 1 bis 7,
**dadurch gekennzeichnet,** daß die obere Saumabdeckung (9) aus einem winkelförmigen Blech besteht, dessen einer Schenkel parallel zum Saum und zur Gewebebahn gerichtet verläuft.

9. Säumvorrichtung nach einem der Ansprüche 2 bis 8,
**dadurch gekennzeichnet,** daß die obere und die untere Balkenzunge (10′, 10˝) derart angeordnet sind, daß die beiden Balkenzungen (10′, 10˝) zwischen sich den dritten Schenkel der florlosen Zone (15) aufnehmen, wobei die Balkenzunge (10˝) auf dem ersten Schenkel und die obere Balkenzunge (10′) unter dem zweiten Schenkel der florlosen Zone (15) liegen.

10. Säumvorrichtung nach einem der Ansprüche 2 bis 9,
**dadurch gekennzeichnet,** daß die Führungselemente zumindest teilweise aus Endlosriemen bestehen.

11. Säumvorrichtung nach einem der Ansprüche 2 bis 10,
**dadurch gekennzeichnet,** daß die Führungselemente zumindest teilweise Transporteure, wie gezahnte rotierende Räder oder dergleichen sind.

## Claims

1. A process for hemming fabric webs, in particular terry cloth, whereby the fabric web comprises a pile zone and in the region of the hems to be formed pile-free zones, whereby the fabric web is drawn through an edge folding device and then the hem is sewn,
**characterised in that** the fabric web is aligned with its pile-free zone, then the pile-free zone is held in a width corresponding to the hem width and in the region protruding thereover is raised by 90 from the plane of the fabric web and held thus, after that the raised region is held in a width corresponding to the hem width and the end region protruding over it is turned over in the same direction by 90° and held thus, then the end region is turned over the folding edge of the raised region by a further 90° and held thus, then the double-layered region formed in this manner is turned over by 90 in the same direction, held thus and the hem formed in this manner is sewn, whereby the process steps are continuously performed during the feed of the fabric web.

2. A hemming device for performing the process according to Claim 1 as a component of a sewing installation for fabric webs, in particular terry cloth, whereby the fabric web, at least close to the hems to be formed, lies on a base plate (1) at either edge of the fabric web, on which plate an edge folding device is mounted, whereby the fabric web can be pulled by means of a drawing device with its edges through the edge folding device, for the purpose of which motor-driven roller sets (20) acting on the hemmed longitudinal edges of the fabric web are preferably disposed, whereby furthermore next to the edge folding device on either side is disposed a sewing machine (21) for sewing the turned-over hems,
**characterised in that** the edge folding device consists of a system of partially elastic, partially rigid guide elements disposed one behind the other in the direction of feed of the fabric web, i.e. on a rigid guide rail (6) on which the pile-free edge zone (15) of the fabric web to be hemmed lies and along the longitudinal edge of which the edge of the pile zone is guided, and also of further elements, which are disposed one behind the other above the guide rail (6) in the direction of feed of the fabric web, with a distance roughly corresponding to the thickness of the pile-free zone (15), in particular a slightly greater distance than corresponds to the thickness of the pile-free zone (15), i.e.
a straightening runner (2), against which the edge of the pile zone (14) situated on the upper side of the fabric web lies, whereby the straightening runner (2) is designed to be elastic in particular towards the pile zone (14),
a preferably rigid guide bar (5), which comprises a longitudinal guide face, extending parallel to the edge of the pile zone (14), and a retaining face covering the pile-free zone (15), which extends parallel to the plane of the pile-free zone (15), whereby the retaining face has a smaller width than corresponds to the width of the pile-free zone, a guide block (4) which is elastic in particular in the transversal direction, and which is disposed at the side next to the guide bar (5) and a guide face engaging under the region of the pile-free zone (15) which laterally projects over the guide bar (5), which guide face is directed rising from the plane of the retaining face of the guide bar (5) in the direction of feed of the fabric web, and an edge forming a feed aperture with the guide bar (5), whereby the feed aperture has at least a width which corresponds to the thickness of the pile-free zone (15),
a preferably vertically elastic guide finger (7), which comprises a guide edge, beginning on the side of the vertically directed feed aperture remote from the fabric web and extending diagonally right over the guide bar (5), for the end of the pile-free zone (15) of the fabric web protruding out of the feed aperture,
a hemming element (8), which is disposed next to the guide finger (7) and comprises a retaining face for the region of pile-free zone (15) turned over by the guide finger (7), which retaining face is disposed above the guide bar (5), whereby next to the guide bar (5) are two retaining tongues (10′, 10˝), one of which (10˝) extends parallel to the fabric web and covers the pile-free region (15) next to the pile zone (14) and the other (10′) of which first of all is directed vertically in alignment with the vertical bearing surface of the guide bar (5) of the further partial region of the pile-free zone and then extends coiled right into a position directed parallel to the first retaining tongue (10˝) and with it forms a feed aperture for one position of the pile-free zone (15), whereby, from a position situated above the guide bar (5), the retaining face of the hemming element (8) is formed directed diagonally towards the fabric web and approaching it and comprises a bearing surface following the coiled retaining tongue (10′), which with the retaining tongue (10′) encloses a feed aperture for a partial region of the pile-free zone (15), and also a hem cover (9) next to the hemming element (8), which comprises a retaining face extending above the horizontally directed end of the coiled retaining tongue (10′), whereby between the retaining face and the end face of the retaining tongue (10′) is formed a feed aperture for a region of the pile-free zone (15).

3. A hemming device according to Claim 2,
**characterised in that** the straightening runner (2) in the direction of feed of the fabric web comprises firstly a first region directed parallel to the longitudinal edge of the fabric panel, a second region lying in the plane of the fabric panel and inclined towards it and a third region directed parallel to the longitudinal edge of the fabric panel.

4. A hemming device according to Claim 2 or 3,
**characterised in that** the guide bar (5) has a width of one third the pile-free zone (15).

5. A hemming device according to one of Claims 2 to 4,
**characterised in that** the guide block (4) is formed by three guide blocks (4, 4′, 4˝), which in the direction of feed of the fabric web are disposed at a distance behind one another, whereby the first (4′) and the third (4˝) guide blocks are connected via a rigid connecting strap (11) and the central guide block (4) is independent, whereby the central guide block (4) and the connecting strap (11) of the other two guide blocks (4′, 4˝) are retained in the pretensioned state in the direction of the guide bar (5) and its retaining tongues (10′, 10˝) by means of springs (12) supported securely on the frame (at 13).

6. A hemming device according to one of Claims 2 to 5,
**characterised in that** the guide block (4) or each guide block (4, 4′, 4˝) is formed from a rectangular flat steel, which at its side closer to the guide bar (5) and the retaining tongues (10′, 10˝) respectively comprises a returning inclined edge.

7. A hemming device according to one of Claims 2 to 6,
**characterised in that** the guide bar (5) consists essentially of a square beam, which at its end closer to the fabric web inlet is provided with a leading-in slope (runner), while the opposite end runs out into the thin sheet-like retaining tongues (10′, 10˝), the upper one (10′) of which turns from a position at first at right angles to the lower retaining tongue (10˝), which extends plane and parallel to the fabric web, continuously into a position extending parallel to the lower retaining tongue (10˝).

8. A hemming device according to one of Claims 1 to 7,
**characterised in that** the upper hem cover (9) consists of an angular sheet, one limb of which extends parallel to the hem and directed towards the fabric web.

9. A hemming device according to one of Claims 2 to 8,
**characterised in that** the upper and lower retaining tongues (10′, 10˝) are disposed so that the two retaining tongues (10′, 10˝) between them enclose the third section of the pile-free zone (15), whereby the retaining tongue (10˝) lies on the first section and the upper retaining tongue (10′) lies under the second section of the pile-free zone (15).

10. A hemming device according to one of Claims 2 to 9,
**characterised in that** the guide elements at least partially consist of endless belts.

11. A hemming device according to one of Claims 2 to 10,
**characterised in that** the guide elements are at least partially transporters, such as toothed rotating wheels or similar.

## Revendications

1. Procédé pour former des ourlets sur des bandes de tissu, en particulier de tissu éponge, la bande de tissu comportant une zone pourvue de poils et des zones sans poils dans la région des ourlets à former, la bande de tissu étant tirée à travers un dispositif de pliage des bords et l'ourlet étant ensuite cousu, caractérisé par le fait que l'on aligne la bande de tissu par sa zone sans poils, qu'ensuite on maintient la zone sans poils sur une largeur correspondant à la largeur de l'ourlet, qu'on plie vers le haut de 90° depuis le plan de la bande de tissu la région qui dépasse cette largeur et qu'on la maintient dans cette position, qu'après cela, on maintient la région pliée vers le haut sur une largeur correspondant à la largeur de l'ourlet, qu'on plie de 90° dans le même sens la région de l'extrémité qui dépasse cette largeur et qu'on la maintient dans cette position, qu'ensuite on plie la région de l'extrémité de 90° de plus autour du pli de la région qui a été pliée vers le haut et qu'on la maintient dans cette position, qu'ensuite on plie de 90° dans le même sens la région à deux couches ainsi formée, qu'on la maintient dans cette position et que l'on coud l'ourlet ainsi formé, les étapes du procédé ayant lieu en continu pendant le défilement de la bande de tissu.

2. Dispositif pour former des ourlets pour la mise en oeuvre du procédé selon la revendication 1, comme constituant d'une installation de couture de bandes de tissu, et en particulier de produits en tissu éponge, dans lequel la bande de tissu repose, du moins au voisinage des ourlets à former, et pour chacun des deux bords de la bande de tissu, sur une plaque de base (1) sur laquelle est maintenu à chaque fois un dispositif de pliage des bords, dans lequel la bande de tissu peut être tirée par les bords à travers le dispositif de pliage des bords au moyen d'un dispositif de traction, des jeux de rouleaux (20) entraînés par un moteur venant de préférence en prise à cette fin avec les bords longitudinaux ourlés de la bande de tissu, et dans lequel une machine à coudre (21) se raccorde en outre à chaque fois des deux côtés au dispositif de pliage des bords pour coudre les ourlets pliés, caractérisé par le fait que le dispositif de pliage des bords est constitué par un système d'éléments de guidage partiellement élastiques et partiellement rigides qui sont disposés les uns derrière les autres dans la direction de défilement de la bande de tissu, à savoir une baguette de guidage rigide (6) sur laquelle repose la zone de bord sans poils à ourler (15) de la bande de tissu et sur les bords longitudinaux de laquelle est guidé le bord de la zone pourvue de poils, ainsi que d'autres éléments qui sont disposés les uns derrière les autres dans la direction de défilement de la bande de tissu, au-dessus de la baguette de guidage (6), à une distance correspondant à peu près à l'épaisseur de la zone de bord sans poils (15), et en particulier à une distance légèrement supérieure à l'épaisseur de la zone de bord sans poils (15), à savoir :
un patin d'alignement (2) sur lequel porte le bord de la zone pourvue de poils (14) qui se trouve sur la face supérieure de la bande de tissu, le patin d'alignement (2) étant réalisé en particulier en étant élastique dans la direction de la zone pourvue de poils (14),
une barre de guidage (5), de préférence rigide, laquelle comporte une surface de guidage longitudinale qui s'étend parallèlement au bord de la zone pourvue de poils (14) et une surface de maintien qui recouvre la zone sans poils (15) et qui s'étend parallèlement au plan de la zone sans poils (15), la surface de maintien présentant une largeur inférieure à la largeur de la zone sans poils (15),
un bloc de guidage (4) qui est en particulier élastique dans la direction transversale, qui est disposé latéralement à côté de la barre de guidage (5) et qui comporte une surface de guidage venant en prise par-dessous avec la région de la zone sans poils (15) qui dépasse latéralement la barre de guidage (5), cependant que cette surface est dirigée en montant dans la direction de défilement de la bande de tissu hors du plan de la surface de maintien de la barre de guidage (5), qu'elle présente un bord qui forme une fente de passage avec la barre de guidage (5), et que la fente de passage présente au moins une largeur qui correspond à l'épaisseur de la zone sans poils (15),
un doigt de guidage (7), de préférence élastique dans le sens vertical, qui présente un bord de guidage, celui-ci commençant sur le côté de la fente de passage dirigée verticalement qui est opposé à la bande de tissu, s'étendant obliquement jusqu'au-dessus de la barre de guidage (5) et étant destiné à l'extrémité de la zone sans poils (15) de la bande de tissu qui dépasse la fente de passage,
un élément de mise en forme de l'ourlet (8) qui se raccorde au doigt de guidage (7) et qui comporte une surface de maintien destinée à la région de la zone sans poils (15) pliée par le doigt de guidage (7), cette surface d'arrêt étant disposée au-dessus de la barre de guidage (5), cependant que se raccordent à la barre de guidage (5) deux languettes de barre (10′, 10˝) dont l'une (10˝) s'étend parallèlement à la bande de tissu et recouvre la région de la zone sans poils (15) qui est contiguë à la zone pourvue de poils (14), et dont l'autre (10′) est tout d'abord dirigée verticalement dans l'alignement de la surface d'appui verticale de la barre de guidage (5) de l'autre région partielle de la zone sans poils, s'étend ensuite en hélice jusque dans une position dirigée parallèlement à la première languette de barre (10˝) et forme avec celle-ci une fente de passage pour une couche de la zone sans poils (15), et que la surface de maintien de l'élément de mise en forme de l'ourlet (8) est conformée obliquement en tendant vers la bande de tissu et en s'approchant de celle-ci, depuis une position située au-dessus de la barre de guidage (5), en comportant une surface d'appui qui suit la languette de barre en hélice (10′) et qui forme avec la languette de barre (10′) une fente de passage destinée à une région partielle de la zone sans poils (15),
ainsi qu'un organe de recouvrement de l'ourlet (9) qui se raccorde à l'élément de mise en forme de l'ourlet (8) et qui comporte une surface de maintien s'étendant au-dessus de l'extrémité dirigée horizontalement de la languette de barre en hélice (10′), une fente de passage destinée à une région de la zone sans poils (15) étant formée entre la surface de maintien et la surface de l'extrémité de la languette de barre (10′).

3. Dispositif pour former des ourlets selon la revendication 2, caractérisé par le fait que le patin d'alignement (2), dans la direction de défilement de la bande de tissu, présente tout d'abord une première zone dirigée parallèlement au bord longitudinal de la bande d'étoffe, puis une deuxième zone située dans le plan de la bande d'étoffe et dirigée obliquement vers celle-ci et une troisième zone dirigée parallèlement au bord longitudinal de la bande d'étoffe.

4. Dispositif pour former des ourlets selon la revendication 2 ou 3, caractérisé par le fait que la barre de guidage (5) présente une largeur égale à un tiers de la zone sans poils (15).

5. Dispositif pour former des ourlets selon l'une des revendications 2 à 4, caractérisé par le fait que le bloc de guidage (4) est constitué par trois blocs de guidage (4, 4′, 4˝) qui sont disposés les uns derrière les autres à distance dans la direction de défilement de la bande de tissu, cependant que le premier bloc de guidage (4′) et le troisième (4˝) sont reliés par l'intermédiaire d'une patte de liaison rigide (11), que le bloc de guidage central (4) est indépendant, et que le bloc de guidage central (4) et la patte de liaison (11) des deux autres blocs de guidage (4′, 4˝) sont rappelés dans la direction de la barre de guidage (5) ou des languettes de barre (10′, 10˝) de celle-ci, respectivement, au moyen de ressorts (12) qui s'appuient en un endroit fixe du bâti (en 13).

6. Dispositif pour former des ourlets selon l'une des revendications 2 à 5, caractérisé par le fait que le bloc de guidage (4) ou chaque bloc de guidage (4, 4′, 4˝), respectivement, est constitué par un fer plat rectangulaire qui présente un bord oblique en contre-dépouille sur son côté qui est tourné vers la barre de guidage (5) ou vers les languettes de barre (10′, 10˝), respectivement.

7. Dispositif pour former des ourlets selon l'une des revendications 2 à 6, caractérisé par le fait que la barre de guidage (5) est constituée, pour l'essentiel, par une barre à section carrée qui est pourvue d'une rampe d'accès (patin) à son extrémité tournée vers l'entrée de la bande de tissu, tandis que l'extrémité opposée se prolonge par les languettes de barre minces analogues à des tôles (10′, 10˝) dont la languette supérieure (10′), en partant d'une position initialement située à angle droit par rapport à la languette de barre inférieure (10˝) qui s'étend au niveau de la bande de tissu et parallèlement à celle-ci, se tord continûment jusqu'à prendre une position qui s'étend parallèlement à la languette de barre inférieure (10˝).

8. Dispositif pour former des ourlets selon l'une des revendications 2 à 7, caractérisé par le fait que l'organe de recouvrement de la partie supérieure de l'ourlet (9) est constitué par une tôle en forme de cornière dont une aile s'étend parallèlement à l'ourlet en étant dirigée vers la bande de tissu.

9. Dispositif pour former des ourlets selon l'une des revendications 2 à 8, caractérisé par le fait que les languettes de barre inférieure et supérieure (10′, 10˝) sont disposées d'une manière telle que les deux languettes de barre (10′, 10˝) reçoivent entre elles le troisième pli de la zone sans poils (15), cependant que la languette de barre (10˝) est située au-dessus du premier pli de la zone sans poils (15) et que la languette de barre supérieure (10′) est située au-dessous de son deuxième pli.

10. Dispositif pour former des ourlets selon l'une des revendications 2 à 9, caractérisé par le fait que les éléments de guidage sont constitués, du moins partiellement, par des courroies sans fin.

11. Dispositif pour former des ourlets selon l'une des revendications 2 à 10, caractérisé par le fait que les éléments de guidage sont, du moins partiellement, des dispositifs transporteurs comme des roues dentées rotatives ou similaires.
